# EUROPÄISCHE PATENTANMELDUNG

(11) **EP 3 792 052 A1**
(43) Veröffentlichungstag der Anmeldung: **17.03.2021**
(21) Anmeldenummer: 20194297.6
(22) Anmeldetag: 03.09.2020
(51) Int. Cl.: B31D 5/00, B65D 81/09

(54) **FÜLLELEMENT UND VERFAHREN ZU DESSEN HERSTELLUNG**

(30) Priorität: 16.09.2019 DE 102019124777
(71) Anmelder: Buhl-PaperForm GmbH, 57299 Burbach (DE)
(72) Erfinder: Buhl, Christoph, 57290 Neunkirchen (DE); Gutterwitz, Knut, 01809 Heidenau (DE)
(74) Vertreter: Grosse, Wolf-Dietrich Rüdiger

(57) **Zusammenfassung**

Die Erfindung betrifft ein Verfahren zum Herstellen von Füllelementen (110) zum Auffüllen von Leerräumen in Verpackungen sowie ein entsprechendes Füllelement selber. Die Erfindung sieht vor, solche Füllelemente (110) herzustellen durch Heraustrennen von einzelnen hohlen Ausstülpungen aus bekannten Polstermatten (100) mit derartigen Ausstülpungen. Die herausgetrennten Ausstülpungen werden dann jeweils als ein solches Füllelement verwendet.

## Beschreibung

Die Erfindung betrifft ein Verfahren zum Herstellen von Füllelementen zum Auffüllen von Leerräumen in Verpackungen. Darüber hinaus betrifft die Anmeldung die Füllelemente selber.

Im Stand der Technik sind somit Styropor-Flocken als schüttfähiges Füllmaterial zum Auffüllen von Leerräumen in Versandkartons bekannt. Styropor gilt jedoch als umweltschädlich.

Als nicht schüttfähiges Füllmaterial sind auch mattenförmige Polster mit einem waffelförmigen Muster aus pyramidenförmigen Ausstülpungen und Hohlräumen bekannt. Derartige Polster bestehen zumindest teilweise aus Altpapier-Faserformteilen. Derartige Matten mit einer speziellen Saugfähigkeit zur Aufnahme von Feuchtigkeit aus der Umgebungsluft sind beispielsweise bekannt aus dem Honywell-Schutzrecht EP 1 806 297.

Schließlich sind Faserformteile als Füllmaterialien mit Korrosionsschutzmittel bekannt aus der deutschen Gebrauchsmusterschrift DE 20 2017 003 456 U1.

Der Erfindung liegt die Aufgabe zugrunde, ein alternatives Verfahren zum Herstellen von schüttfähigen Füllelementen zum Auffüllen von Leerräumen in Verpackungen sowie entsprechende alternative entsprechende schüttfähige Füllelemente selber bereitzustellen.

Diese Aufgabe wird durch das in Patentanspruch 1 beanspruchte Verfahren gelöst. Demnach werden die Füllelemente aus einer Polstermatte mit Ausstülpungen durch Heraustrennen der einzelnen hohlen Ausstülpungen aus der Polstermatte hergestellt, wobei die herausgetrennten Ausstülpungen jeweils eines der Füllelemente bilden. Die herausgetrennten hohlen Ausstülpungen sind als einzelne Füllelemente vorteilhafterweise schüttfähig. Die so hergestellten Füllelemente sind vorteilhafterweise als Pappe entsorgbar oder können wiederverwendet werden. Sie sind nicht umweltschädlich im Unterschied zu Styropor.

Die Erfindung wird nachfolgend anhand von Figuren in Form von Ausführungsbeispielen detailliert beschrieben. In allen Figuren sind gleiche technische Elemente mit gleichen Bezugszeichen bezeichnet.
Figur 1 zeigt die Polstermatte 100 mit den Ausstülpungen 110 in perspektivischer Ansicht.
Figur 2 zeigt die Polstermatte 100 in einer Draufsicht.

Gemäß einem ersten Ausführungsbeispiel erfolgt das Heraustrennen der Füllelemente, d. h. der hohlen Ausstülpungen 110 aus der Polstermatte 100 durch Herausschneiden mit einem Wellenschnitt, d. h. einem Schnitt mit wellen- oder sägezahnförmiger Kante; siehe Figur 3. Durch den Wellenschnitt an ihrem Rand können sich die einzelnen schüttfähigen Füllelemente nach einem Verfüllen in eine Verpackung gegeneinander verzahnen. Dies hat den Vorteil, dass die Lage der Füllelemente innerhalb der Verpackung relativ zueinander durch die Verzahnung eingehalten bleibt und deshalb der zu verpackende Gegenstand in der Verpackung recht gut fixiert bleibt. Alternativ kann das Heraustrennen der einzelnen Füllelemente aus der Polstermatte auch durch gerade Schnitte erfolgen. Die Ränder der Füllelemente sind dann gradlinig begrenzt; siehe Figur 4.

Die oben genannte Aufgabe der Erfindung wird weiterhin durch ein Füllelement 110, hergestellt nach dem erfindungsgemäßen Verfahren, gelöst. Das Füllelement 110 ist typischerweise kegel- oder pyramidenförmig, insbesondere kegelstumpf- oder pyramidenstumpfförmig ausgebildet.

Das Füllelement 110 ist ein hohles Faserformteil, welches vorzugsweise aus Altpapier gefertigt ist. Die Fertigung aus Altpapier bietet die oben genannten Vorteile inklusive der umweltfreundlichen Entsorgung.

Weiterhin kann das Füllelement 110 auch aus einem saugfähigen Material gebildet sein, welches geeignet ist zum Aufnehmen einer Flüssigkeit, welche z. B. aus einem defekten Gebinde, wie einem undichten Deckel einer in den Füllelementen gepolsterten Flasche, austritt, oder zum Aufnahmen von Feuchtigkeit, insbesondere aus der Umgebungsluft, jeweils innerhalb der Verpackung. Solches saugfähiges Material bietet den Vorteil, dass der zu verpackende Gegenstand dann insbesondere auch gegen Korrosion geschützt ist, weil das saugfähige Material die Flüssigkeit oder Feuchtigkeit von dem Gegenstand fernhält. Zu einem gewissen Grad ist auch das bereits bekannte Altpapier als Faserformmaterial zur Aufnahme von Feuchtigkeit geeignet. Das Vorsehen eines Korrosionsschutzmittels in oder auf den Füllelementen würde jedoch den Korrosionsschutz noch weiter verbessern.

Schließlich können zumindest einzelne der Ausstülpungen 110 in der Polstermatte 100 und damit der Füllelemente 110 in ihrem hohlen Innenraum ein oder mehrere Blockierelemente 120 aufweisen; siehe auch die Figuren 3 und 4. Das mindestens eine Blockierelement verhindert vorteilhafterweise, dass sich die Füllelemente, wenn sie als Schüttgut zum Auffüllen von Leerräumen in Kartons verwendet werden, ineinander stapeln. Insofern stellen die Blockierelemente 120 ein großes Volumen und die Pufferwirkung des Schüttguts bzw. der Füllelemente sicher. Bei den Blockierelementen kann es sich beispielsweise um Rippen, wie in den Figuren 3 und 4 dargestellt, oder um Stege handeln. Grundsätzlich können die Blockierelemente in dem Innenraum der Füllelemente beliebig ausgeformt sein.

## Patentansprüche

1. Verfahren zum Herstellen von Füllelementen zum Auffüllen von Leerräumen in Verpackungen, beispielsweise Kartons, aus einer Polstermatte (100) mit Ausstülpungen (110) durch Heraustrennen der einzelnen hohlen Ausstülpungen (110) aus der Polstermatte, wobei die herausgetrennten Ausstülpungen (110) jeweils eines der Füllelemente bilden.

2. Verfahren nach Anspruch 1,
**dadurch gekennzeichnet,**
**dass** das Heraustrennen der Füllelemente (110) durch ein Herausschneiden aus der Polstermatte (100) mit einem Wellenschnitt erfolgt.

3. Füllelement (110) hergestellt nach dem Verfahren gemäß einem der vorangegangenen Verfahrensansprüche,
**dadurch gekennzeichnet,**
**dass** das Füllelement als hohles Faserformteil aus Altpapier gefertigt ist.

4. Füllelement (110) nach Anspruch 3,
**dadurch gekennzeichnet,**
**dass** das Füllelement kegel- oder pyramidenförmig, insbesondere kegelstumpf- oder pyramidenstumpfförmig ausgebildet ist.

5. Füllelement (110) nach einem der Ansprüche 3 oder 4,
**dadurch gekennzeichnet,**
**dass** das Füllelement aus einem saugfähigen Material zum Aufnehmen von Feuchtigkeit gebildet ist.

6. Füllelement (110) nach einem der Ansprüche 3 bis 5,
**dadurch gekennzeichnet,**
**dass** das Füllelement in seinem hohlen Innenraum, vorzugsweise auch an seiner Unterseite, ein oder mehrere Blockierelemente (120), z. B. in Form von Rippen, aufweist.
